# EUROPÄISCHE PATENTANMELDUNG

(11) **EP 3 196 374 A1**
(43) Veröffentlichungstag der Anmeldung: **26.07.2017**
(21) Anmeldenummer: 16152552.2
(22) Anmeldetag: 25.01.2016
(51) Int. Cl.: E04B 2/74

(54) **SCHUTZELEMENT FÜR EIN ANSCHLUSSPROFIL, ANORDNUNG MIT EINEM ANSCHLUSSPROFIL UND EINEM SCHUTZELEMENT FÜR EINE TROCKENBAUWAND SOWIE TROCKENBAUWAND MIT EINEM ANSCHLUSSPROFIL**

(71) Anmelder: HILTI Aktiengesellschaft, 9494 Schaan (LI)
(72) Erfinder: Klein, Manfred, 86916 Kaufering (DE); Förg, Christian, 86862 Lamerdingen (DE)
(74) Vertreter: Hilti Aktiengesellschaft Corporate Intellectual Property

(57) **Zusammenfassung**

Die Erfindung betrifft ein Schutzelement (10) für ein Anschlussprofil zum Anbringen einer Trockenbauwand (1) an einem Anschlussbauelement (2), insbesondere einem Fußboden, einer Raumdecke oder einer Massivwand, umfassend:
- ein Blechelement (11) mit mindestens zwei flächig übereinander liegenden Schutzabschnitten (11 b, 11 c);
- ein intumeszierendes Element (13), das zwischen den Schutzabschnitten (11b, 11 c) des Blechelements (11) angeordnet ist, um bei einer Ausdehnung im Brandfall die Schutzabschnitte (11 b, 11 c) auseinander zu drücken.

## Beschreibung

### GEBIET DER ERFINDUNG

Die vorliegende Erfindung betrifft Anschlussprofile zum Anschließen von Trockenbauwänden an Raumdecken, Fußböden und Massivwänden. Die Erfindung betrifft weiterhin Maßnahmen zur Realisierung eines Brandschutzes im Bereich der Anschlussprofile für Trockenbauwände.

### HINTERGRUND DER ERFINDUNG

Anschlussprofile für Trockenbauwände werden zur Verbindung der Trockenbauwand mit einem Anschlussbauteil, wie z.B. einer Raumdecke, einem Fußboden und/oder einer Massivwand verwendet. Ein solches Anschlussprofil weist in der Regel einen etwa U-förmigen Querschnitt auf, dessen Basisfläche parallel zur Befestigungsfläche des Anschlussbauteils angebracht wird, so dass deren Schenkelflächen von der betreffenden Anschlussfläche abstehen. An die Schenkelflächen des Anschlussprofils können Trockenbauplatten, wie z.B. Gipskartonplatten, befestigt werden.

Im Allgemeinen wird das Anschlussprofil an das Anschlussbauteil angebracht, wobei die Trockenbauplatten mit einem definierten Abstand zum Anschlussbauteil an den Schenkeln des Anschlussprofils angebracht sind. Üblicherweise erfolgt die Abdichtung der Trockenbauwand im Bereich einer Fuge zwischen der Trockenbauplatte und dem Anschlussbauteil, z.B. indem entweder eine geeignete Dichtmasse eingebracht wird oder die Fuge mit Mineralwolle gefüllt und an der Oberfläche mit einer abdichtenden Schicht versehen wird. In beiden Fällen behindert das in der Fuge zwischen Trockenbauwand und Anschlussbauteil befindliche Material die Bewegung der Trockenbauplatte relativ stark. Zur Erzielung einer ausreichenden Bewegungsaufnahme muss daher eine verhältnismäßig große Fugenbreite gewählt werden, die sich nur mit erhöhtem Aufwand abdichten lässt.

Weiterhin stellt die Abdichtung der Fuge mit einer Dichtmasse einen zusätzlichen Arbeitsschritt dar, der erst nach der Montage der Trockenbauplatten erfolgen kann und zudem einen beidseitigen Zugang zu der fertiggestellten Trockenbauwand erfordert. Darüber hinaus ist diese Vorgehensweise fehleranfällig, da der Anwender manuell die Menge an Dichtmaterial dosieren muss, um die Fuge ausreichend abzudichten.

Darüber hinaus muss aufgrund des begrenzten Dehn- und Komprimiervermögen der Dichtungsmasse von ca. maximal ± 25% die Breite der Fuge entsprechend dem Material und den Eigenschaften der verwendeten Dichtungsmasse gewählt werden. Insbesondere muss bei einer Ausdehnung der Fuge gewährleistet sein, dass die Dichtmasse ausreichend stark am Untergrund haftet und die entstehenden Zugkräfte aufnehmen kann. Andernfalls besteht eine Gefahr des Ablösens der Dichtungsmasse vom Anschlussbauteil oder der Rissbildung. Im Fall einer Verringerung der Fugenbreite kann die Dichtungsmasse aufgrund ihrer Materialeigenschaften nur begrenzt komprimiert werden, und es besteht die Gefahr, dass diese bei falsch dimensionierter Fuge herausgedrückt wird.

Zum Abdichten der Fugen existieren einige weitere Lösungen, insbesondere Fugenschnüre oder Fugensprays, die ähnliche Nachteile haben.

Weiterhin sind Anschlussprofile bekannt, bei denen ein Brandschutz in Form eines intumeszierenden Dichtstreifens an Außenflächen der Schenkelabschnitte realisiert ist. Durch die Dicke des Dichtstreifens liegen daran befestigte Trockenbauplatten auf dem Dichtstreifen auf und dichten somit den Randbereich der Trockenbauplatten ab. Da die Trockenbauplatten an den Schenkelabschnitten des Anschlussprofils angebracht werden, kann die Dicke des Dichtstreifens nicht beliebig hoch gewählt werden, da es sonst zu einem unerwünschten Abknicken/Brechen der Trockenbauplatten kommen kann. Aufgrund der eingeschränkten Dicke des Dichtelements ist dessen Temperaturisolationswirkung begrenzt und es kommt im Brandfall kaltseitig auf dem Dichtelement zu einer Temperaturüberschreitung. Darüber hinaus ist die Herstellung von intumeszierenden Materialien relativ teuer. Zudem sind intumeszierende Materialien relativ steif, so dass Unebenheiten der Trockenbauplatten bzw. des Anschlussbauelements nur schlecht ausgeglichen werden können und Undichtigkeiten auftreten können.

Es ist beispielsweise aus der US 7,681,365 B2 ein Anschlussprofil für eine Trockenbauwand bekannt, bei der eine Abdichtung der Fugen zwischen Trockenbauplatte und Anschlussbauelement durch einen intumeszierenden Streifen erfolgt.

Aus der Druckschrift US 8,640,415 B2 ist ein Anschlussprofil für eine Trockenbauwand gezeigt, wobei zwischen einer Wand und dem Anschlussprofil ein intumeszierendes Material eingebracht ist, das sich im Brandfall ausdehnt und so in die Fuge zwischen der Wand und dem Trockenbauelement gelangt und diese abdichtet. Weiterhin ist darin vorgesehen, intumeszierendes Material im Inneren des U-förmigen Querschnitts an einem Abschnitt der Schenkel anzuordnen, der sich unmittelbar an eine Innenkante zwischen dem Schenkel und einem Basisteil des U-förmigen Anschlussprofils anschließt.

Aus der Druckschrift US 9,045,899 B2 ist bekannt, die abstehenden Schenkelflächen eines Anschlussprofils mit einem L-förmigen Schutzelement zu versehen, das ein Blechelement aufweist, das auf seiner Innenseite mit einem intumeszierenden Streifen versehen ist. Das Schutzelement wird beidseitig des Anschlussprofils angebracht, so dass das intumeszierenden Material im Brandfall eine isolierende Schicht ausbildet.

Es ist Aufgabe der vorliegenden Erfindung, ein eine Möglichkeit bereitzustellen, mit der im Brandfall ein Anschlussprofil für eine Trockenbauwand vor dem Einwirken von Flammen, Hitze und Rauchgasen geschützt werden kann. Weiterhin soll eine verbesserte Montage einer Trockenbauwand und eine gute Dichtigkeit bei gleichzeitig hoher Bewegungsaufnahme zwischen der Anschlussbauelement und der Trockenbauplatte gewährleistet werden.

### ZUSAMMENFASSUNG DER ERFINDUNG

Die obige Aufgabe wird durch ein Schutzelement für ein Anschlussprofil zum Anbringen einer Trockenbauwand an ein Anschlussbauelement gemäß Anspruch 1 sowie durch eine Anordnung einer Anschlussprofils und eines Schutzelements sowie Trockenbauwand mit einem Anschlussprofil und einem Schutzelement gemäß den nebengeordneten Ansprüchen gelöst.

Weitere Ausgestaltungen sind in den abhängigen Ansprüchen angegeben.

Gemäß einem ersten Aspekt ist ein Schutzelement für ein Anschlussprofil zum Anbringen einer Trockenbauwand an ein Anschlussbauelement, insbesondere einem Fußboden, einer Raumdecke oder einer Massivwand, umfassend:
- ein Blechelement mit mindestens zwei flächig übereinander liegenden Schutzabschnitten;
- ein intumeszierendes Element, das zwischen den Schutzabschnitten des Blechelements angeordnet ist, um bei einer Ausdehnung im Brandfall die Schutzabschnitte auseinander zu drücken.

Üblicherweise wird zur Aufnahme von Bewegungen zwischen einer Trockenbauplatte und einem Anschlussbauelement, wie z.B. einem Fußboden, einer Raumdecke oder einer Massivwand, ein Abstand vorgesehen, durch den ein zur Befestigung der Trockenbauplatte an dem Anschlussbauelement verwendetes Anschlussprofil von außen zugänglich ist. Im Brandfall kann dadurch Hitze unmittelbar auf das Material des Anschlussprofils einwirken, und es kann kaltseitig auf der Profiloberfläche zu einer kritischen Temperaturerhöhung kommen.

Um dies zu vermeiden, ist ein Schutzelement vorgesehen, das an einem Schenkelabschnitt eines Anschlussprofils anbringbar ist und mehrere übereinanderliegende Blechlagen aufweist. Zwischen den Blechlagen ist ein intumeszierendes Element vorgesehen, das sich im Brandfall ausdehnt und die Blechlagen auseinander drückt. Im Brandfall erhalten die Blechlagen so einen größeren Abstand zueinander, so dass die kaltseitige Blechlage von der Wärmequelle weggedrückt wird. Es wird dadurch erreicht, dass sich durch den erhöhten Abstand von der Wärmequelle die kaltseitige Blechlage langsamer erwärmt. Somit kann zuverlässiger verhindert werden, dass die kaltseitige Blechlage sich über eine Entflammtemperatur erwärmt. Vorzugsweise weist das intumeszierende Element des Schutzelements eine Onset-Intumeszenztemperatur zwischen 130-200°C auf.

Weiterhin können die Schutzabschnitte an einem Ende miteinander verbunden sein, um eine V-Form auszubilden, wobei das intumeszierende Element als Einlegeelement oder als Beschichtung im Innern der V-Form der Schutzabschnitte vorgesehen ist. Auf diese Weise kann das Schutzelement einfach mit einem einstückigen Blechelement ausgebildet werden.

Alternativ können die Schutzabschnitte voneinander separat ausgebildet sein und das intumeszierende Element als ein Einlegeelement ausgebildet sein, das mit beiden Schutzabschnitten verbunden ist, um die Schutzabschnitte aneinander zu halten.

Alternativ oder zusätzlich kann einer der Schutzabschnitte mit einem Halteabschnitt verbunden sein und insbesondere einstückig mit diesem ausgebildet sein, wobei der Halteabschnitt quer von dem mindestens einen Schutzabschnitt absteht. Durch den Halteabschnitt kann das Schutzelement bei der Montage zwischen dem Anschlussprofils und dem Anschlussbauelement angeordnet werden, so dass bei der Befestigung des Anschlussprofils an dem Anschlussbauelement das Schutzelement dadurch gehalten wird.

Insbesondere kann der Halteabschnitt an einer dem einen Schutzabschnitt abgewandten Fläche mit intumeszierenden Material insbesondere in Form einer Beschichtung versehen sein.

Es kann ein weiteres intumeszierendes Element an einer Fläche des einen Schutzabschnitts angeordnet sein, die dem abstehenden Halteabschnitt zugewandt ist.

Gemäß einer Ausführungsform kann das weitere intumeszierende Element von einer zwischen dem Halteabschnitt und dem einen Schutzabschnitt ausgebildeten Innenkante sich zumindest teilweise über die Breite des einen Schutzabschnitts hin zu einem dem Halteabschnitt abgewandten Ende des einen Schutzabschnitts erstrecken.

Insbesondere kann der eine Schutzabschnitt im Bereich des weiteren intumeszierenden Elements mit Durchgangsöffnungen versehen sein. Die Durchgangsöffnungen ermöglichen es im Brandfall, dass bei einer Ausdehnung des Materials des weiteren intumeszierenden Elements dieses durch die Durchgangsöffnungen zwischen die Schutzabschnitte gelangt und diese dadurch auseinander drückt.

Gemäß einem weiteren Aspekt ist eine Anordnung vorgesehen, umfassend:
- ein Anschlussprofil, das ein sich in einer Erstreckungsrichtung erstreckendes Profilstück mit einem u-förmigen Querschnitt aufweist, wobei der Querschnitt des Profilstücks einen Basisabschnitt mit quer zur Erstreckungsrichtung gegenüberliegenden Kanten aufweist, wobei von den gegenüberliegenden Kanten Schenkelabschnitte abstehen,
- mindestens eines des obigen Schutzelements.

Weiterhin kann ein Schutzabschnitt des mindestens einen Schutzelements an mindestens einem der Schenkelabschnitte über ein weiteres intumeszierendes Element, insbesondere durch Klemmen, gehalten sein.

Gemäß einem weiteren Aspekt ist eine Trockenbauwand zur Anbringung an einem Anschlussbauelement, insbesondere einer Raumdecke, eines Fußbodens oder einer Massivwand, vorgesehen, umfassend:
- ein Anschlussprofil, das ein sich in einer Erstreckungsrichtung erstreckendes Profilstück mit einem u-förmigen Querschnitt aufweist, wobei der Querschnitt des Profilstücks einen Basisabschnitt mit quer zur Erstreckungsrichtung gegenüberliegenden Kanten aufweist, wobei von den gegenüberliegenden Kanten Schenkelabschnitte abstehen,
- mindestens eines des obigen Schutzelements;
- mindestens eine Trockenbauplatte, die an einer Außenfläche eines Schenkelabschnitts des u-förmigen Querschnitts des Profilstücks befestigt ist, so dass diese quer von dem Anschlussbauelement absteht.

Gemäß einer Ausführungsform können die Schutzabschnitte des Schutzelements zwischen einer zwischen der Trockenbauplatte und dem Anschlussbauelement ausgebildeten Fuge und dem Schenkelabschnitt angeordnet sein.

Weiterhin kann das intumeszierende Element zwischen einer zwischen der Trockenbauplatte und dem Anschlussbauelement ausgebildeten Fuge und dem Schenkelabschnitt angeordnet sein.

Gemäß einem weiteren Aspekt ist eine Verwendung des obigen Schutzelements für die Montage einer Trockenbauwand mit Hilfe eines Anschlussprofils vorgesehen, so dass das Schutzelement zwischen einer Trockenbauplatte und einem Schenkelabschnitt des Anschlussprofils im Bereich einer Fuge zwischen der Trockenbauplatte und einem Anschlussbauelement angeordnet ist.

### KURZBESCHREIBUNG DER FIGUREN

Ausführungsformen werden nachfolgend anhand der beigefügten Zeichnungen näher erläutert. Es zeigen:
- Figur 1: eine Querschnittsdarstellung durch eine Verbindung einer Trockenbauwand mit einem Anschlussbauelement über ein Anschlussprofil und ein Schutzelement;
- Figuren 2a und 2b: eine Querschnittsdarstellung durch weitere Ausgestaltungen von Schutzelementen zur Verwendung mit einem U-förmigen Anschlussbauelement; und
- Figur 3: eine perspektivische Darstellung eines weiteren Schutzelements.

### AUSFÜHRLICHE BESCHREIBUNG DER ERFINDUNG

Figur 1 zeigt eine Querschnittsdarstellung eines Anschlussbereichs A einer Trockenbauwand 1 an ein Anschlussbauelement 2. Das Anschlussbauelement 2 kann ein Abschnitt eines Fußbodens, einer Raumdecke oder einer Massivwand eines Gebäudes sein.

Im Anschlussbereich A ist die Trockenbauwand 1 mit einem Anschlussprofil versehen, das ein Profilstück 3 aufweist. Das Profilstück 3 weist einen im Wesentlichen U-förmigen Querschnitt auf und erstreckt sich schienenartig entlang der Erstreckungsrichtung (in die Zeichenebene) der Trockenbauwand 1 im Anschlussbereich A. Das Profilstück 3 ist üblicherweise aus einem metallischen Material (Blechmaterial) ausgebildet, insbesondere aus einem Metallblech durch ein oder mehrere Stanzvorgänge und einen anschließenden Biegeprozess hergestellt. Das U-förmige Profilstück 3 weist dadurch einen flächigen bzw. ebenen Basisabschnitt 31 und zwei von dem Basisabschnitt 31 abstehende flächige bzw. ebene Schenkelabschnitte 32 auf. Das Profilstück 3 kann bei der Montage der Trockenbauwand in geeigneter Weise mit einer Außenfläche des Basisabschnitts 31 an dem Anschlussbauelement 2 befestigt werden.

Zwischen den Schenkelabschnitten 32 kann von der Innenfläche des Basisabschnitts 31 beabstandet ein Kernelement 4 angeordnet sein, das einem Trägerelement der Trockenbauwand entspricht und mit einem Dämm- und/oder Isolationsmaterial ausgebildet sein kann. Das Kernelement 4 kann mit Hilfe von Schrauben 5 an einem oder beiden Schenkelabschnitten 32 des Profilstücks 3 befestigt sein, so dass ein Randbereich des Kernelements 4 zwischen die Schenkelabschnitte 32 reicht. Die Schraubverbindung des Kernelements 4 erfolgt durch eine Fixierung mit Schrauben 5 durch entsprechende Befestigungsöffnungen 33 in den Schenkelabschnitten 32 des Profilstücks 3.

Zumindest die Schenkelabschnitte 32 des Profilstücks 3 können mit regelmäßig angeordneten Schlitzen oder Öffnungen versehen sein, die verteilt entlang der Erstreckungsrichtung des Profilstücks 3 angeordnet sind. Durch die Schlitze bzw. Öffnungen können die Schrauben 5 in das Kernelement 4 geschraubt werden, um eine Fixierung des Kernelements 4 an den Schenkelabschnitten 32 zu erreichen.

Im montierten Zustand können sich an die Außenfläche der Schenkelabschnitte 32 des Profilstücks 3 Trockenbauplatten 6 anschließen, die in geeigneter Weise durch die Schrauben 5 oder Kleben (nicht gezeigt) aufgebracht sind. Derartige Trockenbauplatten 6 sind bekannt und werden üblicherweise aus einem Gips-Karton-Verbundmaterial oder ähnlichem ausgebildet. Die Trockenbauplatten 6 sind mit einem Abstand von dem Anschlussbauelement 2 angeordnet, so dass sich über die gesamte Erstreckung der Trockenbauwand 6 entlang des Anschlussbauelements 2 eine Fuge 7 ausbildet.

Durch die Fuge 7 können im Brandfall Rauchgase und Flammen in Kontakt mit dem Profilstück 3 gelangen und dadurch eine Erwärmung des Profilstücks 3 bewirken. Durch die Wärmeleitung des Metallmaterials des Profilstücks 3 kann es dadurch zu einer Erhöhung der Temperatur auf der dem Brand abgewandten Seite des Profilstücks 3 kommen Insbesondere kann sich durch die Wärmeleitung durch das Material des Profilstücks 3 bzw. durchdringende Rauchgase die Temperatur auf der dem Brand abgewandten Seite so weit erhöhen, dass es zu einer kritischen Temperaturüberschreitung kommen kann.

In der in Figur 1 gezeigten Ausführungsform sind sich in Erstreckungsrichtung erstreckende Schutzelemente 10 beidseitig des Anschlussprofils vorgesehen, um die Fuge 7 abzudichten und die dahinterliegenden Schenkelabschnitte 32 des Anschlussprofils vor Temperatureinwirkung zu schützen und/oder einen kaltseitigen Anstieg zu minimieren. In anderen Ausführungsformen kann auch nur ein Schutzelement 10 an einer Seite des Anschlussprofils vorgesehen sein.

Das Schutzelement 10 ist vorzugsweise aus einem feuerfesten Material ausgebildet, das aus einem Blechmaterial, insbesondere aus einem metallischen Material, bestehen kann, das eine hohe Brandbeständigkeit aufweist. Insbesondere im Bereich der Fuge 7 d.h. in dem Bereich, in dem das Profilstück 3 durch die Fuge 7 zugänglich sein würde, weist das Schutzelement 10 zwei Blechlagen auf, zwischen denen intumeszierendes Material angeordnet ist. Im Brandfall findet eine Volumenvergrößerung des intumeszierenden Materials statt, das die Blechlagen auseinander drückt und somit den Abstand zwischen den Blechlagen erhöht. Dadurch wird die kaltseitige Blechlage von der Wärmequelle weggedrückt und die Temperatur kann dort niedriger gehalten werden.

In der in Figur 1 dargestellten Ausführungsform weist das Schutzelement 10 ein einstückiges Blechelement 11 auf, das (bezüglich seines Querschnitts) einen Halteabschnitt 11a, einen ersten Schutzabschnitt 11 b und einen zweiten Schutzabschnitt 11 c umfasst. Der Halteabschnitt 11a und der erste Schutzabschnitt 11 b sind winkelig, insbesondere rechtwinklig, zueinander angeordnet und formen so einen L-förmigen Querschnitt. An einem dem Halteabschnitt 11a abgewandten Ende des ersten Schutzabschnitts 11 b ist der zweite Schutzabschnitt 11 c angeordnet, so dass zwischen dem ersten Schutzabschnitt 11b und dem zweiten Schutzabschnitt 11c ein spitzer Winkel insbesondere ein Winkel von kleiner 20°, vorzugsweise von kleiner als 10° vorgesehen ist und eine V-Form ausgebildet wird.

Der Halteabschnitt 11a des Schutzelements 10 dient dazu, das Schutzelement 10 bei der Montage des Anschlussprofils an dem Anschlussbauelement 2 zwischen dem Basisabschnitt 31 und dem Anschlussbauelement 2 zu verklemmen und so das Schutzelement 10 zuverlässig so zu halten, dass der erste Schutzabschnitt 11 b im Wesentlichen parallel zu dem betreffenden Schenkelabschnitt 32 des Profilstücks 3 verläuft.

Die Breite des ersten Schutzabschnitts 11 b ist so gewählt, dass diese größer ist als die größtmögliche Fuge 7, die zwischen dem Anschlussbauelement 2 und einer Kante der Trockenbauplatte 6 auftreten kann.

Das Schutzelement 10 weist weiterhin ein oder mehrere intumeszierenden Elemente auf. Ein erstes intumeszierendes Element 12 kann an einer ersten Fläche des ersten Schutzabschnitts 11 b angeordnet sein, die dem abstehenden Halteabschnitt 11a zugewandt ist und sich von der zwischen dem Halteabschnitt 11a und dem ersten Schutzabschnitt 11 b ausgebildeten Innenkante zumindest teilweise über die Breite des ersten Schutzabschnitts 11a hin zu dem dem Halteabschnitt 11a abgewandten Ende des ersten Schutzabschnitts 11 b erstreckt.

Ein zweites intumeszierendes Element 13 kann zwischen dem ersten und dem zweiten Schutzabschnitt 11 b, 11 c angeordnet sein. Das zweite intumeszierende Element 13 befindet sich insbesondere im montierten Zustand im Bereich der Fuge 7 bzw. erstreckt sich ausgehend von dem abstehenden Ende des zweiten Schutzabschnitts 11c zumindest teilweise entlang der Fläche des zweiten Schutzabschnitts 11c, der dem ersten Schutzabschnitt 11 b zugewandt ist.

Das zweite intumeszierende Element 13 kann wie in Figur 2a gezeigt, als ein Einlegeelement zwischen die beiden Schutzabschnitte 11 b, 11 c eingelegt sein und optional dort verklebt sein, damit es während der Montage ortsfest bleibt. Alternativ kann, wie in Figur 2b gezeigt, das zweite intumeszierenden Element 13 als Beschichtung aus intumeszierenden Material vorgesehen sein. Im Fall einer Beschichtung mit intumeszierenden Material kann die Beschichtung sich ebenfalls über den angrenzenden Halteabschnitt 11a erstrecken.

Gemäß einer weiteren Ausführungsform kann der zweite Schutzabschnitt 11 c auch von dem ersten Schutzabschnitt 11b separiert sein, wobei der zweite Schutzabschnitt 11c an dem ersten Schutzabschnitt 11 b über das als Einlegeelement ausgebildete zweite intumeszierenden Element 13 gehalten werden kann, insbesondere durch Verklemmen des Einlegeelements mit beiden Schutzabschnitten 11b, 11c.

In Figur 3 ist eine perspektivische Darstellung eines weiteren Schutzelements 10 dargestellt. Das Schutzelement 10 der Ausführungsform der Figur 2 weist an seinem ersten Schutzabschnitt 11 b des Blechelements 11 regelmäßig angeordnete Durchgangsöffnungen 14 in einem Bereich auf, an dem das erste intumeszierende Element 12 vorgesehen ist. Die Durchgangsöffnungen 14 können mit beliebigen Formen ausgebildet sein und beispielsweise rechteckig, oval oder kreisförmig sein. Die Durchgangsöffnungen 14 ermöglichen es, dass im Brandfall bei Ausdehnung des ersten intumeszierenden Elements 12 dieses durch die Durchgangsöffnungen 14 gedrückt wird und dadurch ein Teil des sich ausdehnenden intumeszierenden Materials zwischen den ersten Schutzabschnitt 11b und den zweiten Schutzabschnitt 11c gelangt, wodurch die beiden Schutzabschnitte 11 b, 11 c auseinandergedrückt werden.

## Patentansprüche

1. Schutzelement (10) für ein Anschlussprofil zum Anbringen einer Trockenbauwand (1) an einem Anschlussbauelement (2), insbesondere einem Fußboden, einer Raumdecke oder einer Massivwand, umfassend:
- ein Blechelement (11) mit mindestens zwei flächig übereinander liegenden Schutzabschnitten (11b, 11c);
- ein intumeszierendes Element (13), das zwischen den Schutzabschnitten (11 b, 11 c) des Blechelements (11) angeordnet ist, um bei einer Ausdehnung im Brandfall die Schutzabschnitte (11 b, 11 c) auseinander zu drücken.

2. Schutzelement (10) nach Anspruch 1, wobei die Schutzabschnitte (11b, 11c) an einem Ende miteinander verbunden sind, um eine V-Form auszubilden, wobei das intumeszierende Element (13) als Einlegeelement oder als Beschichtung im Innern der V-Form der Schutzabschnitte (11 b, 11 c) vorgesehen ist.

3. Schutzelement (10) nach Anspruch 1, wobei die Schutzabschnitte (11b, 11 c) voneinander separat ausgebildet sind und das intumeszierende Element (13) als ein Einlegeelement ausgebildet ist, das mit beiden Schutzabschnitten (11 b, 11 c) verbunden ist, um die Schutzabschnitte (11 b, 11 c) aneinander zu halten.

4. Schutzelement (10) nach einem der Ansprüche 1 bis 3, wobei einer der Schutzabschnitte (11 b) mit einem Halteabschnitt (11a) des Blechelements (11) verbunden ist und insbesondere einstückig mit diesem ausgebildet ist, wobei der Halteabschnitt (11 a) quer von dem mindestens einen Schutzabschnitt (11 b) absteht.

5. Schutzelement (10) nach Anspruch 4, wobei der Halteabschnitt (11a) an einer dem einen Schutzabschnitt (11b) abgewandten Fläche mit intumeszierenden Material insbesondere in Form einer Beschichtung versehen ist.

6. Schutzelement (10) nach Anspruch 4 oder 5, wobei ein weiteres intumeszierendes Element (12) an einer Fläche des einen Schutzabschnitts (11 b) angeordnet ist, die dem abstehenden Halteabschnitt (11 a) zugewandt ist.

7. Schutzelement (10) nach Anspruch 6, wobei das weitere intumeszierende Element (12) von einer zwischen dem Halteabschnitt (11a) und dem einen Schutzabschnitt (11 b) ausgebildeten Innenkante sich zumindest teilweise über die Breite des einen Schutzabschnitts (11b) hin zu einem dem Halteabschnitt (11 a) abgewandten Ende des einen Schutzabschnitts (11 b) erstreckt.

8. Schutzelement (10) nach Anspruch 6 oder 7, wobei der eine Schutzabschnitt (11b) im Bereich des weiteren intumeszierenden Elements (12) mit Durchgangsöffnungen (14) versehen ist.

9. Anordnung, umfassend:
- ein Anschlussprofil, das ein sich in einer Erstreckungsrichtung erstreckendes Profilstück (3) mit einem u-förmigen Querschnitt aufweist, wobei der Querschnitt des Profilstücks (3) einen Basisabschnitt (31) mit quer zur Erstreckungsrichtung gegenüberliegenden Kanten aufweist, wobei von den gegenüberliegenden Kanten Schenkelabschnitte (32) abstehen,
- mindestens ein Schutzelement (10) nach einem der Ansprüche 1 bis 8.

10. Anordnung nach Anspruch 9, wobei ein Schutzabschnitt des mindestens einen Schutzelements (10) an mindestens einem der Schenkelabschnitte (32) über ein weiteres intumeszierendes Element (13), insbesondere durch Klemmen, gehalten ist.

11. Trockenbauwand (1) zur Anbringung an einem Anschlussbauelement (2), insbesondere einer Raumdecke, eines Fußbodens oder einer Massivwand, umfassend:
- ein Anschlussprofil, das ein sich in einer Erstreckungsrichtung erstreckendes Profilstück (3) mit einem u-förmigen Querschnitt aufweist, wobei der Querschnitt des Profilstücks (3) einen Basisabschnitt (31) mit quer zur Erstreckungsrichtung gegenüberliegenden Kanten aufweist, wobei von den gegenüberliegenden Kanten Schenkelabschnitte (32) abstehen,
- mindestens ein Schutzelement (10) nach einem der Ansprüche 1 bis 8; und
- mindestens eine Trockenbauplatte (6), die an einer Außenfläche eines Schenkelabschnitts (32) des u-förmigen Querschnitts des Profilstücks (3) befestigt ist, so dass diese quer von dem Anschlussbauelement (2) absteht.

12. Trockenbauwand (1) nach Anspruch 11, wobei die Schutzabschnitte (11 b, 11 c) des Schutzelements (10) zwischen einer zwischen der Trockenbauplatte (6) und dem Anschlussbauelement (2) ausgebildeten Fuge (7) und dem Schenkelabschnitt (32) angeordnet sind.

13. Trockenbauwand (1) nach Anspruch 12, wobei das intumeszierende Element (13) zwischen einer zwischen der Trockenbauplatte (6) und dem Anschlussbauelement (2) ausgebildeten Fuge (7) und dem Schenkelabschnitt (32) angeordnet ist.

14. Verwendung eines Schutzelements (10) nach einem der Ansprüche 1 bis 8 für die Montage einer Trockenbauwand (1) mit Hilfe eines Anschlussprofils, so dass das Schutzelement (10) zwischen einer Trockenbauplatte (6) und einem Schenkelabschnitt (32) des Anschlussprofils im Bereich einer Fuge (7) zwischen der Trockenbauplatte (6) und einem Anschlussbauelement (2) angeordnet ist.
